# EUROPÄISCHE PATENTSCHRIFT

(11) **EP 2 560 530 B1**
(45) Veröffentlichungstag und Bekanntmachung des Hinweises auf die Patenterteilung: **27.07.2016**
(21) Anmeldenummer: 11722276.0
(22) Anmeldetag: 21.04.2011
(51) Int. Cl.: A47K 5/12

(54) **STANDFUß FÜR EINEN FLÜSSIGKEITSSPENDER**
STAND FOR A FLUID DISPENSER
PIED POUR UN DISTRIBUTEUR DE FLUIDE

(30) Priorität: 23.04.2010 AT 6702010
(43) Veröffentlichungstag der Anmeldung: 27.02.2013
(73) Patentinhaber: Hagleitner, Hans Georg, 5700 Zell am See (AT)
(72) Erfinder: Hagleitner, Hans Georg, 5700 Zell am See (AT)
(74) Vertreter: Torggler & Hofinger Patentanwälte
(86) Internationale Anmeldenummer: PCT/AT2011/000202
(87) Internationale Veröffentlichungsnummer: WO 2011/130768

(56) Entgegenhaltungen:
- DE-A1- 3 505 893
- GB-A- 190 112 496
- US-A- 1 949 315
- US-A- 3 203 597
- US-A- 5 678 733
- US-A1- 2009 065 662

## Beschreibung

Die Erfindung betrifft einen Standfuß für einen Flüssigkeitsspender, mit einer eine Auffangschale aufweisenden Tischstandfläche, und mit einem davon hochstehenden Stützelement, mit dem der Flüssigkeitsspender verbunden werden kann.

Spender für dünn- oder dickflüssige Medien, beispielsweise für Flüssigseife, Schaumseife, Desinfektionsmittel, Cremes, aber auch Getränke, Ketchup, usw. haben im Allgemeinen eine untere Ausgabeöffnung, sodass sie nicht direkt auf einer Unterlage aufsitzen bzw. aufliegen können. Diese Spender sind daher entweder zur Wandmontage geeignet oder mit einem Standfuß versehen, um sie auf einem Arbeitstisch od. dgl. platzieren zu können. Beispiele für Spender mit einem Standfuß zeigen die DE 20 2006 007 035, US 4,921,150, US 1,821,510, WO 2004/103885, usw., wobei letztere auch eine Auffangsschale für überschüssige Flüssigkeit aufweist.

Ein Standfuß der eingangs genannten Art ist beispielsweise aus der GB 12,496 A.D. 1901 bekannt.

Dokument GB 12,496 A.D. 101 offenbart einen Standfuß nach dem Oberbegriff des Anspruchs 1.

In gewissen Anwendungsfällen ist es günstig, den Spender auch unabhängig von einer Auflagemöglichkeit frei in einem Raum aufzustellen zu können, wobei der Spender nicht nur in einer gewohnten Höhe sondern auch optisch gefällig angeordnet sein soll. Um dies zu erreichen, ist bei dem erfindungsgemäßen Standfuß vorgesehen, dass die Auffangschale eine Tischstandfläche mit einer Ausnehmung aufweist, in der die Verlängerung lösbar befestigt ist, und dass am vorderen Rand der Auffangschale eine Blende verrastet ist, die sich nach unten erstreckt und mit dem unteren Ende an der Verlängerung gehalten ist.

Auf diese Weise kann ohne Änderung des Standfußes für eine Tischaufstellung ein Spender auch in einem Raum direkt auf dem Boden aufgestellt werden. Dies ist beispielsweise, aber nicht ausschließlich, für Desinfektionsmittelspender wichtig, wenn flächendeckend vielfältige Möglichkeiten für eine Desinfektion der Hände bereitgestellt werden sollen. Die Auffangschale verbleibt dabei in der gewohnten Position, d.h. mit dem üblichen Abstand zur Abgabeöffnung.

Da die Verlängerung etwa der doppelten Höhe des Standfußes entspricht, ist in einer weiteren bevorzugten Ausführung vorgesehen, dass die Verlängerung aus zwei Teilen zusammengefügt ist, wobei das untere Ende der Blende den Fügebereich abdeckt. Auf diese Weise liegen für Transport und Handling etwa gleich große Teile vor, die vor Ort zusammengesetzt werden.

Nachstehend wird nun die Erfindung anhand der Figuren der beiliegenden Zeichnungen näher beschrieben, ohne darauf beschränkt zu sein. Es zeigen:
- Fig. 1 und 2: eine Vorderansicht und eine Seitenansicht eines Flüssigkeitsspenders mit einem Standfuß ohne Verlängerung,
- Fig. 3: Ergänzungsteile für den Standfuß nach Fig. 2 in Seitenansicht,
- Fig. 4 und 5: den Spender mit verlängertem Standfuß in Seitenansicht und in Vorderansicht, und
- Fig. 6 bis 8: Details des Standfußes in verschiedenen Schnitten.

Fig. 1 und 2 zeigen einen Standfuß 2, auf dem ein Flüssigkeitsspender 1 montiert ist, für dessen Aufstellung auf einem Arbeitstisch, Waschtisch oder sonstiger tischartiger Auflage in einer üblichen Höhe von ca. 80 bis 100 cm vom Boden. Der Standfuß 2 umfasst ein Profilrohr 3 und eine Auffangschale 4 für überschüssige oder nachtropfende Flüssigkeit, die eine Tischstandfläche 6 aufweist und, wie Fig. 6 zeigt, mit einer Hülse 9 versehen ist, in die das Profilrohr 3 eingesteckt ist. Eine Schraube 10 verbindet die Hülse 9 mit dem Profilrohr 3. Die Schraube 10 ist, wie Fig. 6 zeigt, von außen durch eine Öffnung 15 an der Seite der Auffangschale 4 zugänglich, die durch eine Seitenverkleidung 8 abgedeckt ist. Wird eine Verlängerung 18 des Standfußes 3 montiert, so fixiert die Schraube 10 auch ein in das Hohlprofilrohr 3 von unten eingestecktes Zwischenstück 21, das aus der Ausnehmung 5 in der Tischstandfläche 6 vorsteht und an dem dann ebenfalls mittels einer Schraube 21 als erster Teil 19 der Verlängerung 18 ein weiteres Hohlprofilrohr befestigt wird. Am unteren Ende des ersten Teiles 19 der Verlängerung 18 ist mittels einer Schraube 24 ein zweites Zwischenstück 22 befestigt, an dem ein ebenfalls als drittes Hohlprofilrohr ausgebildeter zweiter Teil 20 der Verlängerung 18 mittels einer vierten Schraube 14 gehalten ist.

Die Auffangschale 4 ist einem vorderen Randbereich der Tischstandfläche 6 mit einer nach innen ragenden Rippe 7 versehen. An dieser Rippe 7 kann mit entsprechenden Haken 12 od. dgl. eine sich nach unten erstreckende Blende 11 eingehängt werden, die im anderen Endbereich eine Öffnung 13 aufweist, durch die der Verbindungsbereich der beiden Teile 19, 20 der Verlängerung 18 geführt ist. Die Schraube 14, ,die das zweite Zwischenstück 22 mit dem zweiten Teil 20 der Verlängerung verbindet, durchsetzt dabei auch eine Lasche der Blende 11 im Bereich über der Öffnung 13, wie aus Fig. 7 ersichtlich ist.

Am unteren Ende des zweiten Teiles 20 der Verlängerung 18 ist eine Bodenauflageplatte 17 vorgesehen, die dem Standfuß durch eine entsprechende Füllung aus einem schweren Material ausreichende Standsicherheit vermittelt. Gerade Desinfektionsmittelspender sollten so weit als möglich steril bleiben und nicht verunreinigt werden und werden daher insbesondere berührungslos durch Erkennen einer Person aktiviert.

## Patentansprüche

1. Standfuß für einen Flüssigkeitsspender, mit einer Auffangschale (4), mit einem davon hochstehenden Stützelement (3), mit dem der Flüssigkeitsspender (1) verbunden werden kann, und mit einer von der Auffangschale nach unten ragenden Verlängerung (18) des Stützelementes (3), die in einer Bodenauflageplatte (17) endet, **dadurch gekennzeichnet, dass** die Auffangschale (4) eine Tischstandfläche (6) mit einer Ausnehmung (5) aufweist, in der die Verlängerung (18) lösbar befestigt ist, und dass am vorderen Rand der Auffangschale (4) eine Blende (11) verrastet ist, die sich nach unten erstreckt und mit dem unteren Ende an der Verlängerung (18) gehalten ist.

2. Standfuß nach Anspruch 1, **dadurch gekennzeichnet, dass** die Verlängerung (18) aus zwei Teilen (19, 20) zusammengefügt ist, wobei das untere Ende der Blende (11) den Fügebereich abdeckt.

3. Standfuß nach Anspruch 2, **dadurch gekennzeichnet, dass** das Stützelement (3) und jeder Teil (19, 20) der Verlängerung (18) durch einen Hohlprofilstab gebildet ist, und die Hohlprofilstäbe jeweils durch innere Zwischenstücke (21, 22) verbunden sind.

4. Standfuß nach Anspruch 3, **dadurch gekennzeichnet, dass** die Zwischenstücke (21, 22) mit dem Stützelement (3) bzw. dem zweiten Teil (20) der Verlängerung (18) durch Schrauben (10, 14) verbunden sind, mit deren Hilfe auch die Auffangschale (4) bzw. die Blende (11) fixiert ist.

## Claims

1. A stand for a liquid dispenser comprising a collecting dish (4), a support element (3) which stands up therefrom and to which the liquid dispenser (1) can be connected, and an extension (18) of the support element (3), that projects downwardly from the collecting dish and which ends in a bottom support plate (17), **characterised in that** the collecting dish (4) has a tabletop support surface (6) with an opening (5) in which the extension (18) is releasably fixed and that latched at the front edge of the collecting dish (4) is a cover plate (11) which extends downwardly and is held with the lower end to the extension (18).

2. A stand according to claim 1 **characterised in that** the extension (18) is composed of two parts (19, 20), wherein the lower end of the cover plate (11) covers the join region.

3. A stand according to claim 2 **characterised in that** the support element (3) and each part (19, 20) of the extension (18) is formed by a hollow profile rod and the hollow profile rods are respectively connected by internal intermediate portions (21, 22).

4. A stand according to claim 3 **characterised in that** the intermediate portions (21, 22) are respectively connected to the support element (3) and the second part (20) of the extension (18) by screws (10, 14), by means of which the collecting dish (4) and the cover plate (11) is also respectively fixed.

## Revendications

1. Pied pour un distributeur de fluide, avec une coupe de réception (4), avec un élément de support s'élevant de là, avec lequel le distributeur de fluide peut être relié, et avec une prolongation (18), faisant saillie vers le bas de la coupe de réception, de l'élément de support (3), qui se termine dans une plaque d'appui au sol (17), **caractérisé en ce que** la coupe de réception (4) présente une surface formant support de table (6) avec un évidement (5), dans lequel la prolongation (18) est fixée de façon détachable, et **en ce que** sur le bord avant de la coupe de réception (4) est encliqueté un obturateur (11) qui s'étend vers le bas et est maintenu avec l'extrémité inférieure sur la prolongation (18).

2. Pied pour un distributeur selon la revendication 1, **caractérisé en ce que** la prolongation (18) est assemblée à partir de deux pièces (19,20), dans lequel l'extrémité inférieure de l'obturateur (11) recouvre la zone de joint.

3. Pied pour un distributeur selon la revendication 2, **caractérisé en ce que** l'élément de support (3) et chaque partie (19, 20) de la prolongation (18) est formée par une moulure de profil creux, et les moulures de profil creux sont reliées à chaque fois par des pièces intermédiaires internes (21, 22).

4. Pied pour un distributeur selon la revendication 3, **caractérisé en ce que** les pièces intermédiaires (21, 22) sont reliées à l'élément de support (3) ou à la deuxième pièce (20) de la prolongation (18) par des vis (10, 14), à l'aide desquelles la coupe de réception (4) ou l'obturateur (11) est fixé(e).
